# EUROPÄISCHE PATENTSCHRIFT

(11) **EP 2 763 852 B1**
(45) Veröffentlichungstag und Bekanntmachung des Hinweises auf die Patenterteilung: **08.02.2017**
(21) Anmeldenummer: 11773393.1
(22) Anmeldetag: 07.10.2011
(51) Int. Cl.: B41G 7/00, B26D 7/26, B26F 1/38

(54) **VORRICHTUNG ZUM PERFORIEREN UND/ODER RILLEN UND/ODER STANZEN FÜR ROTATIONSMASCHINEN, INSBESONDERE FÜR ROTATIONSDRUCKMASCHINEN**
DEVICE FOR PERFORATING AND/OR FLUTING AND/OR PUNCHING FOR ROTARY PRESSES, IN PARTICULAR FOR ROTARY PRINTING PRESSES
DISPOSITIF DE PERFORATION ET/OU DE RAINAGE ET/OU DE DÉCOUPAGE POUR PRESSES ROTATIVES, EN PARTICULIER POUR IMPRIMANTES ROTATIVES

(43) Veröffentlichungstag der Anmeldung: 13.08.2014
(73) Patentinhaber: Cito-System GmbH, 90571 Schwaig bei Nürnberg (DE)
(72) Erfinder: KELLERMANN, Oliver, 90518 Altdorf (DE); CROCI, Roberto, 91126 Kammerstein (DE)
(74) Vertreter: Liebl, Thomas
(86) Internationale Anmeldenummer: PCT/EP2011/005017
(87) Internationale Veröffentlichungsnummer: WO 2013/050053

(56) Entgegenhaltungen:
- EP-B1- 1 068 077
- DE-A1-102006 050 540

## Beschreibung

Die Erfindung betrifft eine Vorrichtung zum Perforieren und/oder Rillen und/oder Stanzen für Rotationsmaschinen und/oder Rotationsdruckmaschinen nach dem Oberbegriff des Anspruchs 1.

Eine gattungsgemäße Vorrichtung zum Perforieren, Rillen oder Stanzen für Rotationsdruckmaschinen ist aus der EP 1 068 077 B1 bekannt. Diese Vorrichtung weist wenigstens ein Druck- und/oder Lackierwerk auf, das einen Gummituchzylinder mit einer durch zwei Spannwellen gebildeten Tuchhalteeinrichtung für ein Gummituch und einen dem Gummituchzylinder zugeordneten Gegendruckzylinder aufweist. Der Gummituchzylinder weist ferner einen Zylinderkanal auf, in dem die Spannwellen aufgenommen sind. Anstelle des Gummituchs ist am Gummituchzylinder eine Basisplatte aus einem flexiblen und dimensionsstabilen Material befestigt, auf der eine dünne Standfolie im gespannten Zustand in einer flächigen Anlageverbindung aufliegt. Auf die Standfolie können erhabene Bearbeitungsprofile als Perforier- und/oder Rill- und/oder Stanzprofile entsprechend vorgebbar Perforier- und/oder Rill- und/oder Stanzformen aufgebracht, insbesondere aufgeklebt werden.

Zur Befestigung bzw. Festlegung der Standfolie weist die Basisplatte an den in Umfangsrichtung eines zugeordneten Gummituchzylinders gegenüberliegenden Endbereichen Halteschienen auf, die den Halteschienen eines Gummituchs entsprechen, so dass die Basisplatte mittels den Spannwellen analog zum Gummituch am Gummituchzylinder gehaltert werden kann. Beabstandet zu diesen endseitigen, den Spannwellen zugeordneten Halteschienen sind an der Basisplatte ferner ebenfalls in Umfangsrichtung des zugeordneten Gummituchzylinders beabstandete Befestigungsleisten angebracht, an denen die Standfolie mit gegenüberliegenden Randbereichen im gespannten Zustand lösbar befestigbar ist. Durch diese lösbare Befestigung der Standfolie auf der lagefest auf dem Gummituchzylinder angebrachten Basisplatte können relative Lagekorrekturen zwischen der Basisplatte und der Standfolie und damit auch Lagekorrekturen gegenüber einem zu bearbeitenden Bogen durchgeführt werden, ohne die auf die Standfolie aufgebrachten Formen zu verändern. Da die Befestigungsleisten gegenüber der Basisplatte innerhalb von Einstellbereichen verschiebbar und auch wieder fixierbar sind, können Lagekorrekturen der Standfolie mit den bereits formgenau aufgeklebten Bearbeitungsprofilen gegenüber der Basisplatte schnell und einfach durchgeführt werden.

Die Befestigungsleisten für die Standfolie sind auf der so aufgerüsteten Außenumfangsfläche des Gummituchzylinders somit erhaben angeordnet und frei zugänglich. Mit einem derartigen System können Perforier- und/oder Rill- und/oder Stanzformen einfach und bequem außerhalb der Maschine auf der Standfolie angebracht werden, wobei die Standfolie selbst einfach mittels der Befestigungsleisten an der Basisplatte festgelegt werden kann. Die Standfolie mit aufgebrachten Perforier-, Rill- oder Stanzformen kann somit schnell und einfach ausgetauscht werden, wobei einmal aufgebaute Standfolien archiviert werden können und somit für zum Beispiel Periodika ohne erneuten Einrichteaufwand wiederverwendbar sind.

Weiter zeigt die WO 2008/055516 A1 einen ähnlichen Grundaufbau, bei dem jedoch im Unterschied zur EP 1 068 077 B1 die Standfolie nicht mittels Befestigungsleisten an der Basisplatte festgelegt wird, sondern ebenfalls an der durch Spannwellen gebildeten Halteeinrichtung für das Gummituch festgelegt wird.

Demgegenüber ist es Aufgabe der vorliegenden Erfindung, eine Vorrichtung zum Perforieren und/oder Rillen und/oder Stanzen für Rotationsmaschinen bzw. Rotationsdruckmaschinen dergestalt weiter zu entwickeln, dass die Funktionalität und Bedienbarkeit derselben nochmals verbessert bzw. vereinfacht wird.

Diese Aufgabe wird gelöst mit den Merkmalen des Patentanspruchs 1. Vorteilhafte Ausgestaltungen hierzu sind Gegenstand der darauf rückbezogenen Unteransprüche.

Gemäß Anspruch 1 wird eine Vorrichtung zum Perforieren und/oder Rillen und/oder Stanzen für Rotationsmaschinen und/oder Rotationsdruckmaschinen, vorgeschlagen, die einen Rotationszylinder, insbesondere einen Gummituchzylinder oder einen Lacktuchzylinder oder dergleichen, mit einer Halteeinrichtung aufweist, mittels der auf dem Rotationszylinder (zum Beispiel beim Gummituchzylinder anstelle eines Gummituchs) eine Basisplatte aus einem flexiblen und dimensionsstabilen Material, vorzugsweise eine rechteckige und/oder oberflächenstabile Kunststoffplatte, befestigt ist, wobei zudem in Umfangsrichtung des Rotationszylinders beabstandete Befestigungsleisten vorgesehen sind, mittels denen eine wenigstens ein Bearbeitungswerkzeug tragende flexible Werkzeugplatte (zum Beispiel eine Standfolie oder ein Stanzblech) dergestalt am Rotationszylinder gehalten werden kann, dass diese mittelbar oder unmittelbar auf der Basisplatte aufliegt, insbesondere flächig und gespannt aufliegt. Erfindungsgemäß ist vorgesehen, dass die Befestigungsleisten jeweils durch wenigstens eine mehrschenklige Scharnierleiste gebildet sind, die einen ersten Scharnierschenkel aufweist, mittels dem die Scharnierleiste an der Halteeinrichtung und/oder an der Basisplatte gehalten ist. Weiter ist ein zweiter Scharnierschenkel vorgesehen, der über eine Scharnierachse dergestalt gelenkig mit dem ersten Scharnierschenkel verbunden ist, dass im aufeinander- und/oder zusammengeklappten Zustand der Scharnierschenkel die Werkzeugplatte, vorzugsweise mit einem Randbereich derselben, zwischen diesen verklemmt und/oder aufgenommen ist.

Mit einer derartigen Scharnierleiste, die die Werkzeugplatte randbereichseitig zwischen sich aufnimmt bzw. verklemmt, wird auf einfache Weise eine wenig bauteilintensive und damit kompakte sowie einfach handhabbare Befestigungsleiste zur Verfügung gestellt, mittels der die Werkzeugplatte zudem funktionssicher in der gewünschten Position angeordnet und lagefixiert werden kann. Das Einspannen der Werkzeugplatte in den Scharnierleisten wird somit wesentlich vereinfacht, wodurch eine erhebliche Zeitersparnis beim Rüsten einer Druckmaschine erzielt werden kann. Weiter wird über die Scharniergelenkverbindung zwischen den beiden Scharnierschenkeln sichergestellt, dass sich die Scharnierschenkel in jeder Schwenkposition in der gewünschten Relativlage zueinander befinden. Je nach konkreter Ausführungsform der Scharnierleiste kann dabei zum Beispiel der erste Scharnierschenkel grundsätzlich auch integraler Bestandteil der Basisplatte bzw. der Halteeinrichtung sein, das heißt durch diese selbst gebildet sein und dementsprechend dann der zweite Scharnierschenkel basisplattenseitig bzw. halteeinrichtungsseitig angelenkt sein, wenngleich die durch eine an der Basisplatte bzw. der Halteeinrichtung festlegbare mehrschenklige Ausgestaltung der Scharnierleiste bevorzugt ist, da ein derartiges Scharnierbauteil einfacher zu handhaben und flexibler einzusetzen ist, insbesondere in Verbindung mit einer bevorzugt vorgesehenen Verlagerungsmöglichkeit der Scharnierleiste relativ zur Basisplatte oder relativ zur Halteeinrichtung, was nachfolgend noch näher beschrieben wird.

Unter einer flexiblen und formstabilen Basisplatte wird dabei eine Basisplatte aus einem solchen Material verstanden, die eine harte, im Wesentlichen unveränderbare Oberfläche ausbildet, um eine entsprechende Auflage für die druckbeanspruchten Werkzeuge auszubilden. Diese Platte, zum Beispiel eine Kunststoffplatte aus einem entsprechenden Hartkunststoff, soll jedoch zumindest in Zylinderumfangsrichtung so flexibel ausgebildet sein, dass diese zum Beispiel anstelle eines Gummituchs oder eines Lacktuchs oder dergleichen auf einen Rotationszylinder aufgespannt werden kann.

Es versteht sich weiter, dass die Einspannung der Basisplatte am Rotationszylinder bzw. die Aufspannung der Werkzeugplatte an der Basisplatte bzw. am Rotationszylinder so zu erfolgen hat, dass diese jeweils in Umfangsrichtung gespannt sind und insbesondere die Werkzeugplatte wenigstens im Druckflächenbereich des Rotationszylinders in einer flächigen Anlageverbindung auf der Basisplatte aufliegt.

Des Weiteren ermöglicht eine derartige Scharnierleiste eine besonders einfache Fixierung der beiden Scharnierschenkel im aufeinander- bzw. zusammengeklappten Zustand, indem diese zum Beispiel gemäß einer bevorzugten Ausgestaltung nach Anspruch 2 mittels einer Rastverbindung, die auch als Klipsverbindung bezeichnet werden kann, lösbar miteinander verrastbar bzw. verklipsbar sind. Eine derartige Rastverbindung lässt sich einfach und mit hoher Funktionssicherheit, zum Beispiel durch einfaches Zusammenklappen bzw. Zusammendrücken der Scharnierschenkel, herstellen und zudem auch wiederum einfach lösen.

In diesem Zusammenhang ist eine Ausgestaltung gemäß Anspruch 3 besonders vorteilhaft, bei der vorgesehen ist, dass wenigstens ein Kraftspeicher, insbesondere wenigstens ein Federelement, vorgesehen ist, der die Scharnierschenkel im zusammengeklappten Zustand in Richtung des Rasteingriffs vorspannt, wobei der zweite Scharnierschenkel gegen die Kraft des wenigstens einen Kraftspeichers verlagerbar ist, um diesen in bzw. außer Rasteingriff mit dem ersten Scharnierschenkel zu bringen. Mittels eines derartigen Kraftspeichers, der bevorzugt durch wenigstens ein Federelement gebildet ist, lässt sich somit auf besonders einfache und preiswerte Weise eine sehr funktionssichere Rastverbindung herstellen, da durch den wenigstens einen Kraftspeicher sichergestellt ist, dass die Scharnierschenkel im zusammengeklappten Zustand in Richtung Rasteingriff vorgespannt werden. Die Lösung dieses Rasteingriffs ist somit nur möglich, wenn gegen die Kraft dieses Kraftspeichers eine Gegenkraft aufgebracht wird, um zum Beispiel die Scharnierschenkel zum Austausch der Werkzeugplatte aufzuklappen. Es wird hier somit insgesamt ein sehr einfach handhabbares, preiswertes und gleichzeitig funktionssicheres Mittel zur Verfügung gestellt, um die Scharnierschenkel im zusammengeklappten Zustand zu halten.

Ein weiterer wesentlicher Vorteil der Kraftspeicher- bzw. Federbeaufschlagung ist, dass dadurch auch im Betrieb ein im Wesentlichen klapperfreier Aufbau erhalten wird, der wesentlich dazu beiträgt, eine hohe Qualität der Perforier-, Rill- und/oder Stanzarbeit zu gewährleisten.

Für eine besonders kompakte und bauteilintegrierte Lösung mit hoher Funktionssicherheit wird in diesem Zusammenhang gemäß Anspruch 4 vorgeschlagen, dass der wenigstens eine Kraftspeicher in die die Scharnierachse ausbildende Scharniergelenkverbindung zwischen den Scharnierschenkeln integriert ist, zum Beispiel in entsprechende scharnierachsenseitige und einen Verschiebeweg freigebende Scharnierachsen-Freibereiche.

Für einen besonders kompakten und einfach herstellbaren Aufbau wird gemäß Anspruch 5 vorgeschlagen, dass an den Scharnierschenkeln jeweils voneinander beabstandete Gelenkteile ausgebildet sind, die eine die Scharnierachse ausbildende Scharnierstange wenigstens bereichsweise umgreifen. Die Gelenkteile der miteinander schwenkbar verbundenen Scharnierschenkel sind hier bevorzugt so zueinander versetzt, dass diese jeweils unterschiedliche Scharnierstangenteilbereiche umgreifen und/oder jeweils ein Gelenkteil des ersten Scharnierschenkels auf ein Gelenkteil des zweiten Scharnierschenkels folgt. Die Gelenkteile sind, bezogen auf den verrasteten und zusammengeklappten Zustand der Scharnierschenkel, in Scharnierachsenlängsrichtung gesehen so angeordnet, dass zwischen den Gelenkteilen des zweiten Scharnierschenkels und einem, in Verschieberichtung des zweiten Scharnierschenkels, davorliegenden Gelenkteil des ersten Scharnierschenkels jeweils ein einen Verschiebeweg definierender bzw. freigebender scharnierstangenseitiger Freibereich ausgebildet ist, der von keinem der Gelenkteile umgriffen ist. Wenigstens in einem dieser Freibereiche kann dann ein Kraftspeicher, insbesondere ein Federelement, angeordnet sein, der das jeweils zugeordnete Gelenkteil des zweiten Scharnierschenkels in Richtung von dem in Verschieberichtung davor liegenden Gelenkteil des ersten Scharnierschenkels weg und damit entgegen die Verschieberichtung vorspannt, insbesondere in Richtung auf das dahinterliegende Gelenkteil des ersten Scharnierschenkels vorspannt. Ein derartiger Aufbau ist, wie bereits zuvor ausgeführt, baulich einfach herstellbar und ermöglicht eine einfach handhabbare kraftspeicherabhängige Verlagerung des zweiten Scharnierschenkels relativ zum ersten Scharnierschenkel.

Besonders bevorzugt ist in diesem konkreten Fall eine Ausgestaltung, bei der die Freibereiche eine im Wesentlichen gleiche Länge in Scharnierachsenlängsrichtung aufweisen. Dadurch wird ein stets überall gleicher Verschiebeweg zwischen den einzelnen zugeordneten Gelenkteilen sichergestellt, wodurch ein Blockieren der Verschiebung zuverlässig vermeiden wird. Gleichzeitig wird hierdurch eine hohe Bediensicherheit für den Benutzer zur Verfügung gestellt.

Für einen besonders funktionssicheren und einfach handhabbaren Aufbau der Rastverbindung wird gemäß Anspruch 6 vorgeschlagen, dass diese wenigstens einen Rasthaken aufweist, der von dem ersten Scharnierschenkel abragt und im verrasteten Zustand von einem Randbereich einer Rastausnehmung des zweiten Scharnierschenkels vorzugsweise formschlüssig hintergriffen ist. Besonders bevorzugt ist hierbei eine konkrete Ausgestaltung gemäß Anspruch 7, gemäß der vorgesehen ist, dass der wenigstens eine Rasthaken oder wenigstens ein Rasthaken einen dem Randbereich der Rastausnehmung zugeordneten rampenförmigen Schrägflächenbereich aufweist, entlang dem der Randbereich der Rastausnehmung bei dessen Überführung in den Rasteingriff dergestalt geführt entlang gleitet, dass gleichzeitig der zweite Scharnierschenkel gegen die Kraft des wenigstens einen Kraftspeichers relativ zum ersten Scharnierschenkel in Scharnierachsenlängsrichtung verlagert wird, wobei der Randbereich der Rastausnehmung am Ende des rampenförmigen Schrägflächenbereichs kraftbeaufschlagt durch die Kraft des wenigstens einen Kraftspeichers unter den Rasthaken schnappt und diesen vorzugsweise formschlüssig hintergreift. Mittels einer derartigen konkreten Rastverbindung lässt sich somit ein sicherer und vor allem auch abgestimmter Halt der Scharnierschenkel im aufeinander- bzw. zusammengeklappten Zustand erzielen, was auch wesentlich für die Betriebssicherheit der Rotationsmaschine, zum Beispiel einer Druckmaschine in Verbindung mit einer derartigen Vorrichtung ist.

Andererseits kann, wie bereits zuvor dargestellt, eine derartige Hintergriffs-Rastverbindung auch wieder einfach durch entgegengesetzt gerichtete Beaufschlagung des Kraftspeichers gelöst werden. Insgesamt wird dadurch eine erhöhte Betriebs- und Bediensicherheit erreicht.

In Verbindung mit der zuvor geschilderten konkreten Ausführungsform ist insbesondere ein Aufbau von Vorteil, bei dem gemäß Anspruch 8 mehrere voneinander beabstandete Rasthaken in Scharnierachsenlängsrichtung gesehen am ersten Scharnierschenkel angeordnet sind und/oder dass der wenigstens eine Rasthaken in Scharnierachsenlängsrichtung gesehen so ausgerichtet ist, dass der rasthakenseitige Hintergriffsbereich, in den Randbereich der Rastausnehmung eingreift, in Scharnierachsenlängsrichtung liegt. Eine derartige konkrete Anordnung bzw. Ausrichtung der Rasthaken stellt sicher, dass der Bediener den Rasteingriff einfach lösen kann, wobei gleichzeitig auch sichergestellt ist, dass der Kraftspeicher den zweiten Scharnierschenkel in einem sicheren Hintergriff durch den Rasthaken des ersten Scharnierschenkels drängt und vor allem dort auch hält.

Es versteht sich, dass selbstverständlich grundsätzlich auch Ausgestaltungen möglich sind, bei denen in äquivalenter Weise beispielsweise der Rasthaken am zweiten Scharnierschenkel und die Rastausnehmung am zweiten Scharnierschenkel ausgebildet ist. Dies soll ausdrücklich mit vom Schutzumfang umfasst sein, wenngleich, insbesondere im Hinblick auf ein sicheres Aufnehmen bzw. Verklemmen der Werkzeugplatte zwischen den Scharnierschenkeln die Anordnung der erhabenen Rasthaken-Elemente am ersten Scharnierschenkel von Vorteil ist, da deren, das Verklemmen gegebenenfalls beeinträchtigende Erhabenheit, durch einfache Ausnehmungen im Bereich des zweiten Scharnierschenkels begegnet werden kann. Dementsprechend wird gemäß einer bevorzugten Ausgestaltung nach Anspruch 9 vorgeschlagen, dass die Scharnierschenkel im zusammengeklappten Zustand derselben auch ohne Werkzeugplatte im Wesentlichen in einer flächigen Anlageverbindung aneinander anliegen und/oder an der Werkzeugplatte unter Verklemmung derselben in einer flächigen Anlageverbindung anliegen, wobei bevorzugt vorgesehen ist, dass der zweite Scharnierschenkel im Bereich von, von dem ersten Scharnierschenkel abragenden Elementen und/oder Bauteilen eine Aussparung und/oder eine Ausnehmung aufweist.

Gemäß einer besonders bevorzugten konkreten Ausgestaltung wird gemäß Anspruch 10 vorgeschlagen, dass die Werkzeugplatte lösbar und/oder innerhalb von vorgegebenen Einstellbereichen relativ zum Rotationszylinder, insbesondere relativ zur Halteeinrichtung und/oder relativ zur Basisplatte und/oder relativ zu wenigstens einer Scharnierleiste, verschiebbar sowie nach einer Verschiebung wieder lagefixiert am Rotationszylinder, insbesondere an der Halteeinrichtung und/oder an der Basisplatte und/oder an wenigstens einer Scharnierleiste, gehalten ist. Mit einer derartigen Ausführungsform wird eine einfache Lagekorrekturmöglichkeit bezüglich des wenigstens einen werkzeugplattenseitigen Werkzeugs direkt am Rotationszylinder, das heißt Inline zur Verfügung gestellt, ohne dass hierfür die Werkzeugplatte von der Rotations- bzw. Druckmaschine entfernt werden muss.

Gemäß Anspruch 11 kann diese relative Verlagerungsmöglichkeit der Werkzeugplatte bzw. der Werkzeugplattenseitigen Werkzeuge innerhalb vorgegebener bzw. definierter Einstellbereiche gemäß einer ersten bevorzugten Alternative zum Beispiel durch eine Relativverlagerung wenigstens einer Scharnierleiste relativ zum Rotationszylinder, insbesondere relativ zur Halteeinrichtung und/oder relativ zur Basisplatte, erreicht werden, wobei in diesem Fall dann die Werkzeugplatte zum Beispiel fest und unverschiebbar, das heißt lagefixiert, zum Beispiel über Registerausnehmungen, mit der bzw. den Scharnierleiste(n) verbunden sein kann. Alternativ dazu kann die relative Verlagerungsmöglichkeit der Werkzeugplatte bzw. der Werkzeugplattenseitigen Werkzeuge innerhalb vorgegebener bzw. definierter Einstellbereiche in äquivalenter Weise aber auch durch eine Relativverlagerung der Werkzeugplatte relativ zu wenigstens einer der Scharnierleisten erreicht werden, wobei in diesem Fall dann zum Beispiel die Scharnierleisten fest und unverschiebbar mit dem Rotationszylinder, insbesondere mit der Halteeinrichtung und/oder mit der Basisplatte, verbunden sein können. Auch eine Kombination beider Möglichkeiten ist selbstverständlich grundsätzlich möglich, das heißt, dass die relative Verlagerungsmöglichkeit der Werkzeugplatte bzw. der Werkzeugplattenseitigen Werkzeuge innerhalb vorgegebener bzw. definierter Einstellbereiche sowohl durch eine Relativverlagerung wenigstens einer Scharnierleiste relativ zum Rotationszylinder, insbesondere relativ zur Halteeinrichtung und/oder relativ zur Basisplatte, als auch durch eine Relativverlagerung der Werkzeugplatte relativ zu wenigstens einer der Scharnierleisten zur Verfügung gestellt wird, so dass der Bediener auswählen kann, ob er die eine oder die andere oder beide Verlagerungsmöglichkeiten zur Lagekorrektur nutzt. Konkrete Ausgestaltungen hierzu werden nachfolgend näher erläutert:
Für die einfache und funktionssichere Herstellung der Verschiebbarkeit der Scharnierleisten in definierten bzw. vorgegebenen Einstellbereichen wird gemäß Anspruch 12 vorgeschlagen, dass der erste Scharnierschenkel für eine in vorgegebenen Einstellbereichen verschiebbare und anschließend wieder fixierbare Anordnung der Werkzeugplatte an der Halteeinrichtung und/oder an der Basisplatte mittels wenigstens einer Klemm- und Übermaßverbindung an der Basisplatte und/oder an der Gummituch-Halteeinrichtung festgelegt ist, die eine halteeinrichtungsseitige oder basisplattenseitige Gewindeausnehmung für einen Gewindeschaft eines Klemmbolzens, der vorzugsweise durch eine Klemmschraube oder einen Spannbolzen oder dergleichen Klemmmittel gebildet ist, aufweist und welcher Gewindeausnehmung eine demgegenüber ein definiertes Übermaß aufweisende Ausnehmung des ersten Scharnierschenkels zugeordnet ist, die bei geöffnetem Klemmbolzen eine Relativverlagerung der Scharnierschenkel-Ausnehmung relativ zur Gewindeausnehmung bzw. relativ zum darin aufgenommenen Gewindeschaft (sofern dieser darin noch aufgenommen ist) des Klemmbolzens zulässt.

Bei festgezogenem Klemmbolzen klemmt dagegen ein Klemmbolzen-Kopfteil, zum Beispiel ein Schraubenkopf einer Klemmschraube oder ein Spannkopf eines Spannbolzens, der ein Übermaß gegenüber der Scharnierschenkel-Ausnehmung aufweist, den ersten Scharnierschenkel fest, so dass dieser damit lagefixiert ist. Eine derartige Klemm- und Übermaßverbindung ist einfach und funktionssicher handhabbar und ermöglicht somit die Freigabe der Verschiebung in sämtliche Raumrichtungen auf der Basisplattenebene bzw. der Halteeinrichtungsebene, so dass dadurch die Scharnierleisten alleine bzw. auch die Scharnierleisten mitsamt eingespannter Werkzeugplatte in funktionssicherer Weise in die gewünschte Lage verschoben und entsprechend lagefixiert werden können, und zwar an bzw. innerhalb der Maschine, so dass ein Ausspannen und Abnehmen der Vorrichtung von der Druckmaschine bzw. vom Rotationszylinder nicht erforderlich ist.

Gemäß einer bevorzugten konkreten Ausgestaltung hierzu ist nach Anspruch 13 vorgesehen, dass am ersten Scharnierschenkel mehrere voneinander in Scharnierachsenlängsrichtung gesehen beabstandete Passstifte angeordnet sind, an denen die Werkzeugplatte mit zugeordneten Registerausnehmungen lösbar und/oder formschlüssig einhängbar ist. Damit ist eine besonders funktionssichere Positionierung und vor allem auch eine exakte Positionierung der Werkzeugplatte an den Scharnierleisten möglich.

In diesem Zusammenhang ist eine Passstift-Ausgestaltung vorteilhaft, die einen sich kugelkopfartig erweiternden Endbereich aufweist, auf den dann die Werkzeugplatte so aufgeknöpft werden kann, dass deren Registerausnehmungen den so ausgebildeten Endbereich im aufgeknöpften Zustand hintergreifen. Insbesondere hierdurch wird eine einfache und funktionssichere Festlegung der Werkzeugplatte an den Scharnierleisten ermöglicht, da ein derartiger Aufbau sicherstellt, dass sich die Werkzeugplatte nicht selbsttätig von den Passstiften lösen kann. Dies erhöht wesentlich die Bediensicherheit und Bedienfreundlichkeit der Vorrichtung insgesamt.

Alternativ dazu kann mit im wesentlichen den selben Vorteilen gemäß Anspruch 14 vorgesehen sein, dass die Werkzeugplatte an deren in Zylinderumfangsrichtung gegenüberliegenden Randbereichen Registerausnehmungen aufweist, die ein Übermaß gegenüber den den Registerausnehmungen zugeordneten Passstiften der Scharnierleiste, insbesondere den den Registerausnehmungen zugeordneten Passstiften des ersten Scharnierschenkels, aufweisen, so dass die Werkzeugplatte bei geöffneter Scharnierleiste innerhalb von vorgegebenen Einstellbereichen relativ zur Scharnierleiste und damit relativ zum Rotationszylinder bzw. relativ zur Basisplatte und/oder relativ zur Halteeinrichtung verschiebbar ist sowie nach einer Verschiebung wieder lagefixiert zwischen den Scharnierschenkeln verklemmt ist. In diesem Zusammenhang kann zum Beispiel vorgesehen werden, dass die Scharnierleiste fest und unverschiebbar am Rotationszylinder, insbesondere an der Halteeinrichtung und/oder an der Basisplatte, gehalten ist, wobei hier dann der erste Scharnierschenkel gegebenenfalls auch, wie eingangs beschrieben, grundsätzlich durch die Basisplatte oder die Halteeinrichtung selbst gebildet sein könnte.

Für die kombinierte Lösung, die der Alternative c) des Anspruchs 11 entspricht, können dann zum Beispiel die Gegenstände der Ansprüche 12 und 14 entsprechend miteinander kombiniert werden.

Gemäß Anspruch 15 kann die Werkzeugplatte durch eine Standfolie, vorzugsweise aus einem Kunststoffmaterial, gebildet sein, auf der erhabene Bearbeitungsprofile aufbringbar, insbesondere aufklebbar, sind, wobei die Standfolie an in Umfangsrichtung des Rotationszylinders gegenüberliegenden Randbereichen Registerausnehmungen aufweist, die scharnierleistenseitigen Passstiften zugeordnet sind. Eine derartige Standfolie kann zum Beispiel durch eine dünne Kunststofffolie, zum Beispiel in der Größenordnung von ca. 0,15 bis 0,20mm, gebildet sein.

Gemäß einer besonders bevorzugten alternativen Ausgestaltung hierzu, kann die Werkzeugplatte aber auch durch ein wenigstens ein Bearbeitungsprofil aufweisendes Stanzblech gebildet sein, das an in Umfangsrichtung des Rotationszylinders gegenüberliegenden Randbereichen Registerausnehmungen aufweist, die scharnierleistenseitigen Passstiften zugeordnet sind. Mit einer derartigen Lösung wird somit erstmalig ein Stanzblech zur Verfügung gestellt, das archiviert werden kann und zur Lagekorrektur relativ zur Basisplatte und/oder zur Halteeinrichtung und/oder zur Scharnierleiste verschiebbar dort gehaltert ist.

Auch wenn vorstehend in Verbindung mit den Registerausnehmungen und den zugeordneten Passstiften stets die Mehrzahl verwendet wird, weil dies die bevorzugte Ausgestaltung darstellt, versteht es sich, dass grundsätzlich auch nur eine einzige Registerausnehmung mit einem einzigen zugeordneten Passstift vorgesehen sein könnte.

Gemäß einer weiteren besonders bevorzugten Ausgestaltung gemäß Anspruch 16 wird vorgeschlagen, dass die Scharnierleisten so an der Basisplatte angeordnet sind, dass diese im auf den Rotationszylinder aufgespannten Zustand in einer die Halteeinrichtung aufnehmenden Zylinderausnehmung des Rotationszylinders liegen. Dadurch wird zum einen die Arbeitssicherheit erhöht und gleichzeitig aber auch in Umfangsrichtung des Rotationszylinders gesehen mehr Platz zur Verfügung gestellt, auf dem Bearbeitungsprofile bzw. Werkzeuge aufgebracht bzw. vorhanden sein können. Dadurch wird auf einfache Weise sichergestellt, dass sich im Bereich außerhalb des Zylinderumfangs bzw. einer eventuell vorhandenen Zylinderkanalabdeckung - außer den Bearbeitungsprofilen - keine erhabenen Bauteile befinden und dadurch Beschädigungen anderer, benachbarter Zylinder, wie beispielsweise des Plattenzylinders, vorteilhaft ausgeschlossen werden können. Da das Stanzblech jedoch, auch wenn es relativ dünnwandig ausgebildet ist, in diesem Fall im Einspannbereich an den Scharnierleisten unter einer relativ hohen Spannung steht und das Bestreben hat, von den scharnierleistenseitigen Passstiften bzw. von der Basisplatte wegzufedern, muss das Stanzblech vom Werker beim Einspannen fest mit einer Hand nach unten gedrückt werden (gegebenenfalls ist sogar ein zweiter Werker nötig), um das ordnungsgemäße Verspannen in den basisplattenseitig angeordneten Scharnierleisten sicherzustellen. In diesem Fall wirkt eine unerwünscht hohe Kraft auf die scharnierleistenseitige Rastverbindung, die damit entsprechend zu dimensionieren ist, bzw. bildet sich gegebenenfalls sogar zwischen dem Stanzblech und der Basisplatte im Bereich der einen Druckbeginn und ein Druckende des Druckflächenbereiches definierenden Zylinderkanalkanten des Rotationszylinders ein unerwünschter Spalt aus, der das Arbeitsergebnis nachteilig beeinflussen kann. Insbesondere aus diesem Grund, aber nicht ausschließlich deshalb, wird gemäß einer weiteren besonders bevorzugten Ausgestaltung vorgeschlagen, dass das Stanzblech sowie gegebenenfalls auch die Basisplatte an den in Zylinderumfangsrichtung gegenüberliegenden Randbereichen jeweils eine sich wenigstens teilweise und/oder sich wenigstens abschnittsweise parallel zur Zylinderachse verlaufende Abkantung aufweist oder aufweisen, welche Abkantung jeweils genau einer einen Druckbeginn und ein Druckende des Druckflächenbereiches definierenden Zylinderkanalkante des Rotationszylinders zugeordnet ist. Dadurch wird auf einfache Weise sichergestellt, dass das Stanzblech im Druckflächenbereich in einer flächigen Anlageverbindung spaltfrei auf der Basisplatte aufliegt. Zudem kann das Stanzblech ohne Vorspannung an den zugeordneten scharnierleistenseitigen Passstiften eingehängt werden, so dass es dort flächig aufliegt und der Werker beide Hände freihat, um weitere Rüstarbeiten durchzuführen.

Die Erfindung wird nachfolgend anhand einer Zeichnung näher erläutert.

Es zeigen:
- Fig. 1: eine schematische Ansicht eines Druck- und Lackierwerks einer Mehrfarben-Rotationsdruckmaschine,
- Fig. 2: eine schematische vergrößerte Ansicht eines Gummituchzylinders mit einer erfindungsgemäßen Scharnierleistenanordnung,
- Fig. 3: schematisch eine Draufsicht auf eine Basisplatte mitsamt darauf angeordneten Scharnierleisten,
- Fig. 4: schematisch eine Ansicht entlang der Linie A-A der Fig. 3,
- Fig. 5: schematisch eine Ansicht entsprechend Fig. 4 mit abgeklapptem zweitem Scharnierschenkel,
- Fig. 6: schematisch eine Schnittansicht entlang der Linie B-B der Fig. 3,
- Fig. 7: schematisch eine Prinzipdarstellung eines kugelkopfartig ausgebildeten Passstiftes eines ersten Scharnierschenkels,
- Fig. 8: schematisch und perspektivisch eine erfindungsgemäße Scharnierleiste in Alleinstellung im zusammengeklappten Zustand,
- Fig. 9: die Scharnierleiste gemäß Fig. 8 im aufgeklappten Zustand der Scharnierschenkel,
- Fig. 10: schematische Prinzipdarstellungen, die die erfindungsgemäße Verrastung des zweiten Scharnierschenkels mit dem ersten Scharnierschenkel in unterschiedlichen Stufen prinzipiell bezogen auf den Rasthaken-Hintergriff zeigen,
- Fig. 11: eine Vorderansicht der Scharnierleiste beim Übergang von der aufgeklappten Stellung (Fig. 11a) in die zusammengeklappte, verrastete Stellung der Scharnierschenkel (Fig. 11 c), wobei Fig. 11b die gegen die Federkraft wirkende Relativverlagerung des zweiten Scharnierschenkels relativ zum ersten Scharnierschenkel zeigt.

In der Fig. 1 ist beispielhaft ein herkömmliches Druck- und Lackierwerk 2 einer mehrere Druck- und Lackierwerke aufweisenden Mehrfarben-Bogenrotationsdruckmaschine 1 schematisch dargestellt. Dieses Druck- und Lackierwerk 2 weist einen Plattenzylinder 5 auf, über den Farbe 8 auf ein hier nicht im Detail dargestelltes Gummituch eines Gummituchzylinders 3 entsprechend einem Farbdurchgang eines Druckbildes aufgebracht wird. Der Gummituchzylinder 3 weist einen Zylinderkanal 13 als zylinderumfangsseitige Ausnehmung auf, in dem Spannwellen 11, 12 als Halteeinrichtungen für das Gummituch aufgenommen sind. Der Zylinderkanal 13 ist zur Vermeidung einer Zugänglichkeit mit einer am Gummituchzylinder 3 lösbar befestigten Zylinderkanalabdeckung 14 abdeckbar. Über den Gummituchzylinder 3 wird das Druckbild auf einen über einen Gegendruckzylinder 4 gespannten und hier ebenfalls nicht dargestellten Druckbogen aufgebracht. Dieser Druckbogen wird dem Druck- und Lackierwerk 2 über einen Bogentransportzylinder 7 in den Bereich des Gegendruckzylinders 4 transportiert und von einem am Gegendruckzylinder 4 angeordneten Papiergreifer 9 ergriffen. Dadurch wird der Bogen im weiteren Verlauf der Drehung des Gegendruckzylinders 4 in einer Anlageverbindung mitgenommen und bedruckt. Nach dem Bedrucken des Bogens gibt der Papiergreifer 9 den Bogen wieder frei, so dass dieser über den Transportzylinder 6 abtransportiert werden kann.

Ein derartiges Druck- und Lackierwerk 2 kann zum Perforieren, Rillen und/oder Stanzen eines Bogens mit einer erfindungsgemäßen Vorrichtung zum Perforieren, Rillen und/oder Stanzen ausgebildet werden. Dazu wird auf den Gummituchzylinder 3 des Druck- und Lackierwerks 2, wie dies schematisch und beispielhaft in der Fig. 2 dargestellt ist, anstelle des herkömmlichen Gummituchs eine rechteckige flexible und oberflächenstabile Kunststoffplatte als Basisplatte 10, die hier gepunktet dargestellt ist, aufgespannt. Diese Basisplatte 10 weist, was hier lediglich sehr schematisch dargestellt ist, an dem in Umfangsrichtung des zugeordneten Gummituchzylinders 3 gegenüberliegenden Randbereichen Halteschienen 15, 16 auf, die denen der Gummitücher für den jeweiligen Druckmaschinentyp entsprechen. Dadurch kann die Basisplatte 10 ebenso schnell und einfach wie ein Gummituch mittels der am Gummituchzylinder 3 angeordneten Spannwellen 11, 12 auf dem Gummituchzylinder 3 aufgespannt werden.

Wie dies in der Fig. 2 weiter dargestellt ist, sind die Spannwellen 11, 12 in dem Zylinderkanal 13 des Gummituchzylinders 3 aufgenommen, der sich im Wesentlichen über die gesamte Axial- bzw. Längserstreckungsrichtung des Gummituchzylinders 3 erstreckt. Dieser Zylinderkanal 13 ist bevorzugt, wie in der Fig. 1 dargestellt, mit einer Zylinderkanalabdeckung 14 abgedeckt. Diese Zylinderkanalabdeckung 14 kann aber ebenso gut weggelassen werden, wie dies lediglich beispielhaft in der Fig. 2 dargestellt ist.

Wie dies insbesondere aus der Fig. 3 weiter ersichtlich ist, sind an den in Umfangsrichtung des Gummituchzylinders 3 gegenüberliegenden Randbereichen ferner Befestigungsleisten in Form von Scharnierleisten 17, 18 für zum Beispiel ein Stanzblech 19 angeordnet. Alternativ zu einem Stanzblech 19 kann auch eine Standfolie verwendet werden, wie diese beispielsweise in der EP 1 068 077 B1 beschrieben ist.

An dieser Stelle sei ausdrücklich erwähnt, dass die beispielhafte Ausführungsform vorliegend zwar in Verbindung mit einem Gummituchzylinder beschrieben wird, dass jedoch selbstverständlich sämtliche Lösungen, bei denen die erfindungsgemäße Vorrichtung einsetzbar ist, und die keinen Gummituchzylinder als Zylinder aufweisen, als äquivalente Lösungen anzusehen sind. Die Begrifflichkeit Gummituchzylinder wird hier insofern ausdrücklich in einem sehr weiten Sinne verstanden und soll lediglich zur besseren Unterscheidbarkeit und Darstellung der Erfindung dienen.

Wie dies weiter insbesondere aus der Zusammenschau der Fig. 3, 4, 5, 6, 8, 9 und der Fig. 11a bis 11c ersichtlich ist, weist jede der beiden Scharnierleisten 17, 18 einen ersten Scharnierschenkel 20 und einen zweiten Scharnierschenkel 21 auf, wobei die Scharnierleisten 17, 18 über den ersten Scharnierschenkel 20 jeweils in noch zu beschreibender Weise innerhalb von vorgegebenen Einstellbereichen verschiebbar sowie nach einer Verschiebung wieder lagefixiert an der Basisplatte 10 gehalten ist. Der zweite Scharnierschenkel 21 ist dagegen über eine durch eine Scharnierstange 22 definierte Scharnierachse 23 gelenkig mit dem ersten Scharnierschenkel 20 verbunden. Konkret sind hierzu am ersten Scharnierschenkel erste Gelenkteile 24 ausgebildet, die jeweils in Scharnierachsenlängsrichtung gesehen voneinander beabstandet sind. Weiter sind am zweiten Scharnierschenkel 21 jeweils voneinander beabstandete zweite Gelenkteile 25 ausgebildet, wobei sowohl die ersten Gelenkteile 24 als auch die zweiten Gelenkteile 25 jeweils einen Teilbereich der Scharnierstange 22 wenigstens bereichsweise umgreifen.

Die Gelenkteile 24, 25 der miteinander schwenkbar verbundenen Scharnierschenkel 20, 21 sind hier zudem so zueinander versetzt, dass jeweils ein erstes Gelenkteil 24 auf ein zweites Gelenkteil 25 folgt. Die Gelenkteile 24, 25 sind, bezogen auf den zum Beispiel in der Fig. 8 und in der Fig. 11c gezeigten zusammengeklappten Zustand der Scharnierschenkel 20, 21 so in Scharnierachsenlängsrichtung angeordnet, dass zwischen den zweiten Gelenkteilen 25 und einem, in Verschieberichtung 26 des zweiten Scharnierschenkels 21, davorliegenden ersten Gelenkteil 24 ein einen Verschiebeweg 27 definierender scharnierstangenseitiger Freibereich 28 ausgebildet ist, der von keinem der Gelenkteile umgriffen ist.

Im hier beispielhaft mehreren dieser Freibereiche 28 ist auf der Scharnierstange 22 ein Federelement 29 als Kraftspeicher angeordnet, der das jeweils zugeordnete zweite Gelenkteil 25 in Richtung von dem in Verschieberichtung davorliegenden ersten Gelenkteil 24 weg und damit entgegen die Verschieberichtung 26 in Richtung auf das jeweils dahinterliegende erste Gelenkteil 24 vorspannt.

Wie dies weiter insbesondere aus der Zusammenschau der Fig. 8, 9 und 11a bis 11c ersichtlich ist, ragen von dem ersten Scharnierschenkel 20 mehrere voneinander in Scharnierachsenlängsrichtung voneinander beabstandete Rasthaken 30 ab, denen am zweiten Scharnierschenkel 21 jeweils eine fensterförmige Rastausnehmung 31 zugeordnet ist. Die Rasthaken 30 mitsamt zugeordneten Rastausnehmungen 31 sind Bestandteil einer Rastverbindung 32, mittels der der zweite Scharnierschenkel 21 im zusammengeklappten Zustand (Fig. 8, Fig. 11 c) lösbar mit dem ersten Scharnierschenkel 20 verrastet ist.

Am ersten Scharnierschenkel 20 sind ferner Passstifte 33 beabstandet voneinander in Scharnierachsenlängsrichtung angeordnet, denen an in Umfangsrichtung des Gummituchzylinders 3 gesehenen gegenüberliegenden Randbereichen des Stanzblechs 19 Registerausnehmungen 34 zugeordnet sind, mittels denen das Stanzblech 19 am ersten Scharnierschenkel 20 eingehängt werden kann. Bevorzugt sind hierbei die Passstifte 33, wie dies in der Fig. 7 dargestellt ist, mit einem kugelkopfartig erweiterten Endbereich 35 ausgebildet, auf den das Stanzblech 19 mit der jeweils zugeordneten Registerausnehmung 34 so aufknöpfbar ist, dass die Registerausnehmungen 34 den so ausgebildeten Endbereich im Wesentlichen formschlüssig hintergreifen, was in der Darstellung der Fig. 7 lediglich schematisch strichliert dargestellt ist. Alternativ dazu können die Registerausnehmungen 34 auch ein Übermaß gegenüber den Passstiften 33 aufweisen und im zusammengeklappten Zustand der Scharnierleisten 17, 18 fest zwischen den beiden Scharnierschenkeln 20, 21 verklemmt sein, das heißt mit einer entsprechenden Klemmkraft gehalten sein.

Ist nun das Stanzblech 19 mittels der Registerausnehmungen 34 an den Passstiften 33 des ersten Scharnierschenkels 20 eingehängt, so kann der zweite Scharnierschenkel 21 ausgehend von der in der Fig. 9 und in der Fig. 11a gezeigten geöffnete Scharnierschenkelposition nach unten abgeklappt bzw. verschwenkt werden, um den Rasteingriff zwischen den Rastausnehmungen 31 und den Rasthaken 30 der Rastverbindung 32 herzustellen.

Wie dies insbesondere aus der Zusammenschau der Fig. 10a bis 10d in Verbindung mit der Zusammenschau der Fig. 11a bis 11c ersichtlich ist, drängen die Federelemente 29 in der geöffneten Grundposition die zweiten Gelenkteile des zweiten Scharnierschenkels 21 mehr oder weniger in eine Anlageverbindung an dem in der Bildebene dieser Figuren zugeordneten rechten ersten Gelenkteil. Wird nun der zweite Scharnierschenkel 21 abgeklappt, gelangt dieser mit einem Randbereich 36 (Fig. 10a) in eine Anlageverbindung an einem rampenförmigen Schrägflächenbereich 37 des Rasthakens 30. Wird dann der zweite Scharnierschenkel 21 weiter nach unten gedrückt, wie dies in der Fig. 10b dargestellt ist, gleitet der Randbereich 36 der Rastausnehmung 31 entlang des rampenförmigen Schrägflächenbereichs 37 nach unten, wodurch der zweite Scharnierschenkel 21 entsprechend in Richtung des Pfeils 26 (Verschieberichtung) verschoben wird, und zwar gegen die Kraft der Federelemente 29.

Wird dann der zweite Scharnierschenkel 21 entsprechend der schematischen Darstellung der Fig. 10c noch weiter nach unten in Richtung auf den ersten Scharnierschenkel 20 gedrückt, gelangt der Randbereich 36 der Rastausnehmung 31 aus dem Eingriffsbereich des Schrägflächenbereichs 37 heraus und schnappt aufgrund der Federvorspannung bzw. Kraftbeaufschlagung durch die Federelemente 29 mit dem Randbereich 36 unter den Kopfbereich bzw. Schrägflächenbereich 37 des Rasthakens 30 (Pfeil 38 in Fig. 10c), wodurch dann die federbeaufschlagte, vorgespannte Rastverbindung zwischen den beiden Scharnierschenkeln 20, 21 hergestellt ist.

Soll diese Rastverbindung wieder gelöst werden, wird der zweite Scharnierschenkel 21 entsprechend umgekehrt in Scharnierachsenlängsrichtung gesehen gegen die Kraft der Federelemente 29 wiederum in Verschieberichtung 26 verschoben (Fig. 10d), wodurch der Randbereich 36 außer Eingriff mit dem Rasthaken 30 gelangt und dann anschließend der zweite Scharnierschenkel 21 nach oben aufgeklappt wird, wobei der Rasthaken 30 mit seinem Kopfbereich dann durch die Rastausnehmung 31 hindurchtaucht. Die beiden Scharnierschenkel 20, 21 befinden sich dann wieder in der Fig. 10a gezeigten Ausgangsposition, die derjenigen der Fig. 11a entspricht.

Um den zweiten Scharnierschenkel 21 auf einfache und funktionssichere Weise relativ gegen die Kraft der Federelemente 29 zum ersten Scharnierschenkel 20 verschieben zu können, können zum Beispiel an dem zweiten Scharnierschenkel 21 Werkzeugansätze 40 vorgesehen sein, die zum Beispiel als Durchlochungen oder Durchstanzungen ausgebildet sind und in denen zum Beispiel ein schraubendreherartiges Werkzeug eingesetzt werden kann. Dies ist in der Fig. 8 lediglich beispielhaft und schematisch dargestellt.

Um zum Beispiel eine sichere flächige Anlageverbindung der plattenförmigen Scharnierschenkel 20, 21 in deren zusammengeklappten Zustand zu ermöglichen, sind, was insbesondere aus der Fig. 8 und 9 ersichtlich ist, am zweiten Scharnierschenkel 21 entsprechende Aussparungen bzw. Ausnehmungen 41 vorgesehen sein, die zum Beispiel den Passstiften 33, den Rasthaken 33 und in noch zu beschreibender Weise den Klemmbolzen 42 zugeordnet sind und sicherstellen, dass diese die flächige Anlage der Scharnierschenkel 20, 21 nicht behindern.

In den Fig. 4 und 5 ist schließlich in einer Seitenansicht das Schließen und Verklemmen des Stanzblech-Randbereichs zwischen den beiden Scharnierschenkeln 20, 21 nochmals schematisch dargestellt.

In den Fig. 11a bis 11c ist das zuvor beschriebe Verrasten nochmals schematisch mit Bezug auf eine Vorderansicht auf die Scharnierleisten 17, 18 dargestellt, wobei hier insbesondere in Verbindung mit der Fig. 11b zum Ausdruck gebracht werden soll, dass es selbstverständlich auch möglich ist, den zweiten Scharnierschenkel 21 auch bereits im hochgeklappten Zustand in Verschieberichtung 26 gegen die Kraft der Federelemente 29 zu verschieben und anschließend den zweiten Scharnierschenkel 21 in die in der Fig. 11c dargestellte Position zu verlagern, bei der die Federelemente 29 wiederum entsprechend der Kraftpfeile F die Randbereiche 36 der Rastausnehmungen 31 in einen formschlüssigen Hintergriff unter die Rasthaken 30 bzw. einen dortigen Rasthakenbereich drängen und dort auch halten.

Die Köpfe der Rasthaken 30 sind, was insbesondere aus den eben geschilderten Figuren ersichtlich ist, jeweils in Scharnierachsenlängsrichtung in die gleiche Richtung ausgerichtet, wodurch zum einen die Herstellung eines einfachen Rasteingriffs sichergestellt ist und andererseits auch das Lösen des Rasteingriffs einfach und funktionssicher durchführbar ist.

Es versteht sich, dass sämtliche Rastausnehmungen 31, Rasthaken 30 und Gelenkteile 24, 25 mitsamt Verschiebeweg 27 bzw. dem Freibereich 28 selbstverständlich so aufeinander abzustimmen und auszulegen sind, dass beim Rasteingriff sämtliche Rastausnehmungen 31 in im Wesentlichen gleicher Weise die Rasthaken 30 hintergreifen.

Um eine Relativverstellmöglichkeit zwischen den Scharnierleisten 17, 18 und der Basisplatte 10 sicherzustellen, ist eine Schraub- und Übermaßverbindung vorgesehen, die, wie dies insbesondere aus der Zusammenschau der linken Bildhälfte der Fig. 3 und der Fig. 6 ersichtlich ist, eine basisplattenseitige Gewindeausnehmung 44 für einen Gewindeschaft 45 einer Klemmbolzen 42 aufweist, wobei der Gewindeausnehmung 44 eine gegenüber dieser ein definiertes Übermaß aufweisende Ausnehmung 43 des ersten Scharnierschenkels 20 zugeordnet ist, die bei geöffneter Klemmbolzen 42 eine Relativverlagerung der Scharnierschenkel-Ausnehmung 43 und damit des ersten Scharnierschenkels 20 relativ zur Gewindeausnehmung 44 bzw. relativ zum darin aufgenommenen Gewindeschaft 45 der Klemmbolzen zulässt, was in der Fig. 3 schematisch durch die unterschiedlichen Durchmesserbereiche d₂ der Scharnierschenkel-Ausnehmung 43 und d₁ der Gewindeausnehmung 44 dargestellt ist. Die Größe und Art dieser Übermaßausbildung der Scharnierschenkel-Ausnehmung 43 gegenüber der Gewindeausnehmung 44 und damit gegenüber dem Gewindeschaft 45 der Klemmbolzen 42 legt die Verstellmöglichkeiten fest, was in der Fig. 3 schematisch durch die Doppelpfeile 46 bzw. 47 angedeutet ist. Es versteht sich, dass diese beiden Doppelpfeile lediglich eine schematische Verschieberichtung angeben und bei der in der Fig. 3 dargestellten Übermaßgestaltung selbstverständlich eine Verschiebung in sämtliche Raumrichtungen in der Basisplattenebene möglich ist. Die Gewindeausnehmung 44 kann zum Beispiel durch ein Zusatzbauteil 49 gebildet sein, zum Beispiel eine Mutter oder dergleichen, die an der Unterseite der Basisplatte an dieser in einer Anlageverbindung anliegt. Alternativ dazu kann die Gewindeausnehmung 44 aber auch direkt integral in die Basisplatte 10 eingearbeitet sein.

Wie dies weiter aus der Fig. 6 ersichtlich ist, verklemmt die Klemmbolzen 42 im eingeschraubten Zustand mit ihrem Schraubenkopf 48 den ersten Scharnierschenkel 20 zwischen sich und der Basisplatte 10, so dass dieser im eingeschraubten und festgezogenen Zustand der Klemmbolzen 42 lagefixiert an der Basisplatte 10 gehalten ist. Wie dies insbesondere auch aus der Fig. 3 ersichtlich ist, weist der Schraubenkopf einen Durchmesser d₃ auf, der größer ist als die zugeordnete Scharnierschenkel-Ausnehmung 43, so dass auf einfache Weise sichergestellt ist, dass eine sichere Klemmverbindung hergestellt werden kann.

Wie dies weiter aus der Zusammenschau von insbesondere der rechten Bildhälfte der Fig. 3 und der Fig. 6 ersichtlich ist, weist das Stanzblech 19 in den Klemmbolzen 42 zugeordneten Stanzblechbereich eine gegenüber dem Schraubenkopf 48 der Klemmbolzen 42 ein definiertes Übermaß aufweisende Stanzblechausnehmung 51 auf, die zum einen den Zugang zum Schraubenkopf 48 der Klemmbolzen 42 ermöglicht, zum Beispiel um in einen Werkzeugansatz 50 der Klemmbolzen 42 ein Werkzeug einzusetzen, zum Beispiel einen Schraubendreher oder dergleichen.

Wird nunmehr zum Beispiel bei einem Testdurchlauf der Druckmaschine festgestellt, dass sich die Werkzeuglinien 52 des Stanzblechs 19, die zum Beispiel als erhabene Schneid- bzw. Stanzprofile ausgebildet sind, nicht in genau der gewünschten Position befinden, kann durch Lösen der Klemmbolzen 42 einer oder beider Scharnierleisten 17, 18 eine Relativverstellung der Scharnierleisten 17, 18 relativ zur Basisplatte am Druckzylinder und damit Inline vorgenommen werden, ohne dass hierfür das Stanzblech 19 bzw. die Basisplatte 10 von der Druckmaschine entfernt werden muss. Besonders bevorzugt weisen hierbei auch, wie in der Fig. 8 und 9 dargestellt, die zweiten Scharnierschenkel 21 den Klemmbolzen 42 bzw. den Scharnierschenkel-Ausnehmungen 43 zugeordnete Ausnehmungen 41 auf, die sicherstellen, dass die Relativverschiebung der Scharnierleiste relativ zur Basisplatte 10 auch ohne Öffnen der Rastverbindung 32 der Scharnierleisten 17, 18 erfolgen kann.

Wie dies weiter aus der Fig. 3, rechte Bildhälfte ersichtlich ist, weisen die Stanzbleche 19 im Randbereich neben Registerausnehmungen 34 ferner auch Rasthakenausnehmungen 53 auf, die ein definiertes Übermaß gegenüber den Außenabmessungen der Rasthaken 30 aufweisen.

Wie dies weiter aus der Zusammenschau der Fig. 2 und Fig. 3 (dort rechte Bildhälfte) ersichtlich ist, weist das Stanzblech 19 sowie gegebenenfalls auch die Basisplatte 10 an den in Zylinderumfangsrichtung gegenüberliegenden Randbereichen jeweils eine sich parallel zur Zylinderachse verlaufende Abkantung 54 auf, welche Abkantung 54 jeweils genau den einen Druckbeginn und ein Druckende des Druckflächenbereiches definierenden Zylinderkanalkanten 55 des Gummituchzylinders 3 zugeordnet ist. Dadurch wird auf einfache Weise sichergestellt, dass das Stanzblech 19 im Druckflächenbereich in einer flächigen Anlageverbindung spaltfrei auf der Basisplatte 10 aufliegt. Zudem kann das Stanzblech 19 einfachst an den zugeordneten scharnierleistenseitigen Passstiften eingehängt und aufgelegt werden, da es dort abkantungsbedingt flächig aufliegt.

Mit der erfindungsgemäßen Lösung ergibt sich somit zusammenfassend eine deutliche Verringerung des Zeitaufwands beim Einspannprozess einer Stanzblech bzw. einer Standfolie. Aufgrund der Anordnung einer Scharnierleiste anstelle der herkömmlichen, in der Beschreibungseinleitung beschriebenen Befestigungsleisten, ergibt sich eine erhöhte Anwendungssicherheit durch weniger einzelne Bauteile. Des Weiteren kann durch eine derartige Scharnierleiste auch die Bauhöhe der Befestigungsleiste nochmals um einige wenige Millimeter, zum Beispiel um ca. 2,5 bis 3mm reduziert werden, wodurch sich eine erhöhte Anwendungssicherheit durch einen größeren Bewegungsradius der Basisplatte am Druckstart ohne Schäden an der Maschine oder der Basisplatte ergibt.

Durch die Einsatzmöglichkeit von Registerausnehmungen aufweisenden Stanzblechen ergibt sich somit erstmalig die Möglichkeit einer Registerverstellung bei Stanzblechen ohne den Einsatz von Standfolien.

## Patentansprüche

1. Vorrichtung zum Perforieren und/oder Rillen und/oder Stanzen für Rotationsmaschinen und/oder Rotationsdruckmaschinen, die einen Rotationszylinder mit einer Halteeinrichtung (11, 12) aufweist, mittels der eine Basisplatte (10) aus einem flexiblen und dimensionsstabilen Material auf dem Rotationszylinder (3) befestigt ist, wobei zudem in Umfangsrichtung des Rotationszylinders (3) beabstandete Befestigungsleisten vorgesehen sind, mittels denen eine wenigstens ein Bearbeitungswerkzeug (52) tragende flexible Werkzeugplatte (19) dergestalt am Rotationszylinder (3) gehalten ist, dass diese mittelbar oder unmittelbar auf der Basisplatte (10) aufliegt, **dadurch gekennzeichnet, dass** die Befestigungsleisten jeweils durch wenigstens eine mehrschenklige Scharnierleiste (17, 18) gebildet sind, die einen ersten Scharnierschenkel (20) aufweist, mittels dem die Scharnierleiste (17, 18) an der Halteeinrichtung (11, 12) und/oder an der Basisplatte (10) gehalten ist, und
dass ein zweiter Scharnierschenkel (21) vorgesehen ist, der über eine Scharnierachse (23) dergestalt gelenkig mit dem ersten Scharnierschenkel (20) verbunden ist, dass im aufeinander- und/oder zusammengeklappten Zustand der Scharnierschenkel (20, 21) die Werkzeugplatte (19) zwischen diesen verklemmt und/oder aufgenommen ist.

2. Vorrichtung nach Anspruch 1, **dadurch gekennzeichnet, dass** die Scharnierschenkel (20, 21) mittels einer Rastverbindung (32) lösbar miteinander verrastbar sind.

3. Vorrichtung nach Anspruch 2, **dadurch gekennzeichnet, dass** wenigstens ein Kraftspeicher (29), insbesondere wenigstens ein Federelement, vorgesehen ist, der die Scharnierschenkel (20, 21) im zusammengeklappten Zustand in Richtung des Rasteingriffs vorspannt, und
dass der zweite Scharnierschenkel (21) gegen die Kraft des wenigstens einen Kraftspeichers (29) verlagerbar ist, um diesen in und/oder außer Rasteingriff mit dem ersten Scharnierschenkel (20) zu bringen.

4. Vorrichtung nach Anspruch 3, **dadurch gekennzeichnet, dass** der wenigstens eine Kraftspeicher (29) in die die Scharnierachse (23) ausbildende Scharniergelenkverbindung zwischen den Scharnierschenkeln (20, 21) integriert ist, insbesondere in wenigstens einen scharnierachsenseitigen und einen Verschiebeweg (27) in Scharnierachsenlängsrichtung freigebenden Scharnierachsen-Freibereich (28) integriert ist.

5. Vorrichtung nach Anspruch 3 oder Anspruch 4, **dadurch gekennzeichnet, dass** an den Scharnierschenkeln (20, 21) jeweils voneinander beabstandete Gelenkteile (24, 25) ausgebildet sind, die eine die Scharnierachse (23) ausbildende Scharnierstange (22) wenigstens bereichsweise umgreifen,
dass die Gelenkteile (24, 25) der miteinander schwenkbar verbundenen Scharnierschenkel (20, 21) so zueinander versetzt sind, das diese jeweils unterschiedliche Scharnierstangenteilbereiche umgreifen und/oder jeweils ein Gelenkteil (24) des ersten Scharnierschenkels (20) auf ein Gelenkteil (25) des zweiten Scharnierschenkels (21) folgt,
dass die Gelenkteile (24, 25), bezogen auf den verrasteten und zusammengeklappten Zustand der Scharnierschenkel (20, 21), in Scharnierachsenlängsrichtung gesehen so angeordnet sind, dass zwischen den Gelenkteilen (25) des zweiten Scharnierschenkels (21) und einem, in Verschieberichtung (26) des zweiten Scharnierschenkels (21), davor liegendem Gelenkteil (24) des ersten Scharnierschenkels (20) ein einen Verschiebeweg (27) definierender scharnierstangenseitiger Freibereich (28) ausgebildet ist, der von keinem Gelenkteil (24, 25) umgriffen ist, und
dass wenigstens in einem dieser Freibereiche (28) ein Kraftspeicher (29), insbesondere ein Federelement, angeordnet ist, vorzugsweise um den zugeordneten Scharnierstangenteilbereich herum, der das jeweils zugeordnete Gelenkteil (25) des zweiten Scharnierschenkels (21) in Richtung von dem in Verschieberichtung (26) davor liegenden Gelenkteil (24) des ersten Scharnierschenkels (20) weg und damit entgegen die Verschieberichtung (26) vorspannt, insbesondere in Richtung auf das dahinter liegende Gelenkteil (24) des ersten Scharnierschenkels (20) vorspannt.

6. Vorrichtung nach einem der Ansprüche 3 bis 5, **dadurch gekennzeichnet, dass** die Rastverbindung (32) wenigstens einen Rasthaken (30) aufweist, der von dem ersten Scharnierschenkel (20) abragt und im verrasteten Zustand von einem Randbereich (36) einer Rastausnehmung (31) des zweiten Scharnierschenkels (21) vorzugsweise formschlüssig hintergriffen ist.

7. Vorrichtung nach Anspruch 6, **dadurch gekennzeichnet, dass** der wenigstens eine Rasthaken (30) oder wenigstens ein Rasthaken (30) einen dem Randbereich (36) der Rastausnehmung (31) zugeordneten rampenförmigen Schrägflächenbereich (37) aufweist, entlang dem der Randbereich (36) der Rastausnehmung (31) bei dessen Überführung in den Rasteingriff dergestalt geführt entlanggleitet, dass gleichzeitig der zweite Scharnierschenkel (21) gegen die Kraft des wenigstens einen Kraftspeichers (29) relativ zum ersten Scharnierschenkel (20) in Scharnierachsenlängsrichtung verlagert wird, wobei der Randbereich (36) der Rastausnehmung (31) am Ende des rampenförmigen Schrägflächenbereichs (37) kraftbeaufschlagt durch die Kraft des wenigstens eines Kraftspeichers (29) unter den zugeordneten Rasthaken (30) schnappt und diesen vorzugsweise formschlüssig hintergreift.

8. Vorrichtung nach Anspruch 6 oder Anspruch 7, **dadurch gekennzeichnet, dass** mehrere voneinander beabstandete Rasthaken (30) in Scharnierachsenlängsrichtung gesehen am ersten Scharnierschenkel (20) angeordnet sind und/oder dass der wenigstens eine Rasthaken (30) in Scharnierachsenlängsrichtung gesehen so ausgerichtet ist, dass der rasthakenseitige Hintergriffsbereich, in den der Randbereich (36) der Rastausnehmung (31) eingreift, in Scharnierachsenlängsrichtung liegt.

9. Vorrichtung nach einem der vorhergehenden Ansprüche, **dadurch gekennzeichnet, dass** die Scharnierschenkel (20, 21) im zusammengeklappten Zustand derselben auch ohne Werkzeugplatte (19) im Wesentlichen in einer flächigen Anlageverbindung aneinander anliegen und/oder an der Werkzeugplatte (19) unter Verklemmung derselben in einer flächigen Anlageverbindung anliegen, wobei bevorzugt vorgesehen ist, dass der zweite Scharnierschenkel (21) im Bereich von, von dem ersten Scharnierschenkel (20) abragenden Elementen und/oder Bauteilen eine Aussparung und/oder eine Ausnehmung aufweist.

10. Vorrichtung nach einem der vorhergehenden Ansprüche, **dadurch gekennzeichnet, dass** die Werkzeugplatte (19) lösbar und/oder innerhalb von vorgegebenen Einstellbereichen relativ zum Rotationszylinder (3), insbesondere relativ zur Halteeinrichtung (11, 12) und/oder relativ zur Basisplatte (10) und/oder relativ zu wenigstens einer Scharnierleiste (17, 18), verschiebbar sowie nach einer Verschiebung wieder lagefixiert am Rotationszylinder (3), insbesondere an der Halteeinrichtung (11, 12) und/oder an der Basisplatte (10) und/oder an wenigstens einer Scharnierleiste (17, 18), gehalten ist.

11. Vorrichtung nach Anspruch 10, **dadurch gekennzeichnet, dass**
a) wenigstens eine Scharnierleiste (17, 18) relativ zum Rotationszylinder (3), insbesondere relativ zur Halteeinrichtung und/oder relativ zur Basisplatte (10), verlagerbar ist und die Werkzeugplatte (19) fest und unverschiebbar und damit lagefixiert mit der jeweils zugeordneten Scharnierleiste (17, 18) verbunden ist,
oder
b) die Werkzeugplatte relativ zu wenigstens einer der Scharnierleisten verlagerbar ist und die Scharnierleisten fest und unverschiebbar mit dem Rotationszylinder, insbesondere mit der Halteeinrichtung und/oder mit der Basisplatte, verbunden sind,
oder
c) sowohl die Scharnierleiste relativ zum Rotationszylinder, insbesondere relativ zur Halteeinrichtung und/oder relativ zur Basisplatte, als auch die Werkzeugplatte relativ zu wenigstens einer der Scharnierleisten verlagerbar ist.

12. Vorrichtung nach Anspruch 10 oder 11, **dadurch gekennzeichnet, dass** der erste Scharnierschenkel (20) für eine in vorgegebenen Einstellbereichen verschiebbare und anschließend wieder fixierbare Anordnung der Werkzeugplatte (19) an der Halteeinrichtung (11, 12) und/oder an der Basisplatte (10) mittels wenigstens einer Klemm- und Übermaßverbindung an der Basisplatte (10) und/oder an der Halteeinrichtung (15, 16) festgelegt ist, die eine halteeinrichtungsseitige oder basisplattenseitige Gewindeausnehmung (44) für einen Gewindeschaft (45) eines Klemmbolzens (42), vorzugsweise einer Klemmschraube oder eines Spannbolzens, aufweist und welcher Gewindeausnehmung (44) eine demgegenüber ein definiertes Übermaß aufweisende Ausnehmung (43) des ersten Scharnierschenkels (20) zugeordnet ist, die bei geöffnetem Klemmbolzen (42) eine Relativverlagerung der Scharnierschenkel-Ausnehmung (43) relativ zur Gewindeausnehmung (44) und/oder relativ zum darin aufgenommenen Gewindeschaft (45) des Klemmbolzens (42) zulässt, wobei bei festgezogenem Klemmbolzen (42) ein Kopfteil (48) des Klemmbolzens (42), das ein Übermaß gegenüber der Scharnierschenkel-Ausnehmung (43) aufweist, den ersten Scharnierschenkel (20) festklemmt und damit lagefixiert.

13. Vorrichtung nach Anspruch 12, **dadurch gekennzeichnet, dass** am ersten Scharnierschenkel (20) mehrere voneinander in Scharnierachsenlängsrichtung gesehen beabstandete Passstifte (33) angeordnet sind, an denen die Werkzeugplatte (19) mit zugeordneten Registerausnehmungen (34) lösbar und/oder formschlüssig einhängbar ist.

14. Vorrichtung nach einem der Ansprüche 10 bis 12, **dadurch gekennzeichnet, dass** die Werkzeugplatte an deren in Zylinderumfangsrichtung gegenüberliegenden Randbereichen Registerausnehmungen aufweist, die ein Übermaß gegenüber den, den Registerausnehmungen zugeordneten Passstiften der Scharnierleiste, insbesondere den den Registerausnehmungen zugeordneten Passstiften des ersten Scharnierschenkels, aufweisen, dergestalt, dass die Werkzeugplatte bei geöffneter Scharnierleiste innerhalb von vorgegebenen Einstellbereichen relativ zur Scharnierleiste und damit relativ zum Rotationszylinder, insbesondere relativ zur Basisplatte und/oder relativ zur Halteeinrichtung, verschiebbar ist sowie nach einer Verschiebung wieder lagefixiert zwischen den Scharnierschenkeln verklemmt ist.

15. Vorrichtung nach einem der vorhergehenden Ansprüche, **dadurch gekennzeichnet, dass** die Werkzeugplatte durch eine Standfolie, vorzugsweise aus einem Kunststoffmaterial, gebildet ist, auf der erhabene Bearbeitungsprofile aufbringbar, insbesondere aufklebbar, sind, wobei die Standfolie an in Umfangsrichtung des Rotationszylinders gegenüberliegenden Randbereichen Registerausnehmungen (34) aufweist, die scharnierleistenseitigen Passstiften (33) zugeordnet sind oder dass die Werkzeugplatte (19) durch ein Stanzblech gebildet ist, das an in Umfangsrichtung des Rotationszylinders (3) gegenüberliegenden Randbereichen Registerausnehmungen (34) aufweist, die scharnierleistenseitigen Passstiften (33) zugeordnet sind.

16. Vorrichtung nach einem der vorhergehenden Ansprüche, **dadurch gekennzeichnet, dass** die Scharnierleisten (20, 21) so an der Basisplatte (10) angeordnet sind, dass diese im auf den Rotationszylinder (3) aufgespannten Zustand der Basisplatte (10) in einer die Halteeinrichtung (15, 16) aufnehmenden Zylinderausnehmung (13) des Rotationszylinders (3) liegen.

17. Scharnierleiste mit wenigstens einem der Scharnierleistenmerkmale der vorhergehenden Ansprüche zur Verwendung in einer Vorrichtung nach einem der vorhergehenden Ansprüche.

## Claims

1. Device for perforating and/or fluting and/or punching for rotary presses and/or rotary printing presses, which has a rotary cylinder with a holding device (11, 12), by means of which a base plate (10) which is made from a flexible and dimensionally stable material is fastened on the rotary cylinder (3), fastening bars which are spaced apart in the circumferential direction of the rotary cylinder (3) additionally being provided, by means of which a flexible tool plate (19) which carries at least one processing tool (52) is held on the rotary cylinder (3) in such a way that said flexible tool plate (19) rests indirectly or directly on the base plate (10), **characterized in that** the fastening bars are formed in each case by at least one multiple-limb hinge bar (17, 18) which has a first hinge limb (20), by means of which the hinge bar (17, 18) is held on the holding device (11, 12) and/or on the base plate (10), and **in that** a second hinge limb (21) is provided which is connected to the first hinge limb (20) in an articulated manner via a hinge axis (23) in such a way that, in the state of the hinge limbs (20, 21) in which they are folded onto one another and/or together, the tool plate (19) is clamped and/or received between said hinge limbs (20, 21).

2. Device according to Claim 1, **characterized in that** the hinge limbs (20, 21) can be latched releasably to one another by means of a latching connection (32).

3. Device according to Claim 2, **characterized in that** at least one force accumulator (29), in particular at least one spring element, is provided which pre-stresses the hinge limbs (20, 21) in the direction of the latching engagement in the folded-together state, and **in that** the second hinge limb (21) can be displaced counter to the force of the at least one force accumulator (29), in order to bring said second hinge limb (21) into and/or out of latching engagement with the first hinge limb (20).

4. Device according to Claim 3, **characterized in that** the at least one force accumulator (29) is integrated into the hinged joint connection between the hinge limbs (20, 21), which hinged joint connection forms the hinge axis (23), in particular is integrated into at least one hinge axis free region (28) on the hinge axis side which releases a displacement travel (27) in the hinge axis longitudinal direction.

5. Device according to Claim 3 or Claim 4, **characterized in that** joint parts (24, 25) which are in each case spaced apart from one another and engage at least in regions around a hinge rod (22) which forms the hinge axis (23) are formed on the hinge limbs (20, 21), **in that** the joint parts (24, 25) of the hinge limbs (20, 21) which are connected pivotably to one another are offset with respect to one another in such a way that they in each case engage around different hinge rod part regions and/or in each case one joint part (24) of the first hinge limb (20) follows a joint part (25) of the second hinge limb (21), **in that**, in relation to the latched and the folded-together state of the hinge limbs (20, 21), the joint parts (24, 25) are arranged as viewed in the hinge axis longitudinal direction in such a way that a hinge rod-side free region (28) which defines a displacement travel (27) and is not engaged around by any joint part (24, 25) is formed between the joint parts (25) of the second hinge limb (21) and a joint part (24) of the first hinge limb (20), which joint part (24) lies in front in the displacement direction (26) of the second hinge limb (21), and **in that** a force accumulator (29), in particular a spring element, is arranged at least in one of said free regions (28), preferably around the associated hinge rod part region, which force accumulator (29) prestresses the respectively associated joint part (25) of the second hinge limb (21) in the direction away from that joint part (24) of the first hinge limb (20) which lies in front in the displacement direction (26), and therefore counter to the displacement direction (26), in particular prestresses it in the direction of that joint part (24) of the first hinge limb (20) which lies behind.

6. Device according to one of Claims 3 to 5, **characterized in that** the latching connection (32) has at least one latching hook (30) which protrudes from the first hinge limb (20) and, in the latched state, is engaged behind preferably in a positively locking manner by an edge region (36) of a latching recess (31) of the second hinge limb (21).

7. Device according to Claim 6, **characterized in that** the at least one latching hook (30) or at least one latching hook (30) has a ramp-shaped oblique surface region (37) which is assigned to the edge region (36) of the latching recess (31) and along which the edge region (36) of the latching recess (31), during its transfer into the latching engagement, slides in a guided manner such that at the same time the second hinge limb (21) is displaced relative to the first hinge limb (20) in the hinge axis longitudinal direction counter to the force of the at least one force accumulator (29), the edge region (36) of the latching recess (31) snapping under the associated latching hook (30) and engaging behind the latter preferably in a positively locking manner at the end of the ramp-shaped oblique surface region (37) in a manner which is loaded by the force of the at least one force accumulator (29).

8. Device according to Claim 6 or Claim 7, **characterized in that**, as viewed in the hinge axis longitudinal direction, a plurality of latching hooks (30) which are spaced apart from one another are arranged on the first hinge limb (20), and/or **in that**, as viewed in the hinge axis longitudinal direction, the at least one latching hook (30) is oriented in such a way that the latching hook-side rear grip region, into which the edge region (36) of the latching recess (31) engages, lies in the hinge axis longitudinal direction.

9. Device according to one of the preceding claims, **characterized in that**, in the folded-together state of the hinge limbs (20, 21), said hinge limbs (20, 21) bear against one another substantially in a flat bearing connection even without a tool plate (19) and/or bear against the tool plate (19) in a flat bearing connection with clamping of said tool plate (19), it preferably being provided that the second hinge limb (21) has a cutout and/or a recess in the region of elements and/or components which protrude from the first hinge limb (20).

10. Device according to one of the preceding claims, **characterized in that** the tool plate (19) is held on the rotary cylinder (3), in particular on the holding device (11, 12) and/or on the base plate (10) and/or on at least one hinge bar (17, 18) in a manner which is releasable and/or displaceable within predefined setting ranges relative to the rotary cylinder (3), in particular relative to the holding device (11, 12) and/or relative to the base plate (10) and/or relative to at least one hinge bar (17, 18), and such that it can be fixed positionally again after a displacement.

11. Device according to Claim 10, **characterized in that**
a) at least one hinge bar (17, 18) can be displaced relative to the rotary cylinder (3), in particular relative to the holding device and/or relative to the base plate (10), and the tool plate (19) is connected to the respectively associated hinge bar (17, 18) in a fixed and non-displaceable and therefore positionally fixed manner,
or
b) the tool plate can be displaced relative to at least one of the hinge bars, and the hinge bars are connected fixedly and non-displaceably to the rotary cylinder, in particular to the holding device and/or to the base plate,
or
c) both the hinge bar can be displaced relative to the rotary cylinder, in particular relative to the holding device and/or relative to the base plate, and the tool plate can be displaced relative to at least one of the hinge bars.

12. Device according to Claim 10 or 11, **characterized in that** the first hinge limb (20) is fixed by means of at least one clamping and oversize connection on the base plate (10) and/or on the holding device (15, 16) for an arrangement of the tool plate (19) on the holding device (11, 12) and/or on the base plate (10) such that it can be displaced in predefined setting ranges and can subsequently be fixed again, which clamping and oversize connection has a holding device-side or base plate-side threaded recess (44) for a threaded shank (45) of a clamping bolt (42), preferably a clamping screw or a tensioning bolt, and which threaded recess (44) is assigned a recess (43) of the first hinge limb (20), which recess (43) has a defined oversize with respect to said threaded recess (44) and, in the case of an open clamping bolt (42), permits a relative displacement of the hinge limb recess (43) relative to the threaded recess (44) and/or relative to the threaded shank (45), received therein, of the clamping bolt (42), a head part (48) of the clamping bolt (42), which head part (48) has an oversize with respect to the hinge limb recess (43), clamping the first hinge limb (20) fixedly and therefore fixing it positionally in the case of a tightened clamping bolt (42).

13. Device according to Claim 12, **characterized in that** a plurality of locating pins (33) which are spaced apart from one another as viewed in the hinge axis longitudinal direction are arranged on the first hinge limb (20), on which locating pins (33) the tool plate (19) can be hooked in a releasable and/or positively locking manner by way of associated register recesses (34).

14. Device according to one of Claims 10 to 12, **characterized in that**, on its edge regions which lie opposite one another in the cylinder circumferential direction, the tool plate has register recesses which have an oversize with respect to the locating pins of the hinge bar which are assigned to the register recesses, in particular the locating pins of the first hinge limb which are assigned to the register recesses, in such a way that, in the case of an open hinge bar, the tool plate can be displaced within predefined setting ranges relative to the hinge bar and therefore relative to the rotary cylinder, in particular relative to the base plate and/or relative to the holding device, and is clamped again in a positionally fixed manner between the hinge limbs after a displacement.

15. Device according to one of the preceding claims, **characterized in that** the tool plate is formed by a base sheet, preferably made from a plastic material, on which elevated processing profiles can be applied, in particular adhesively bonded, the base sheet having register recesses (34) on edge regions which lie opposite one another in the circumferential direction of the rotary cylinder, which register recesses (34) are assigned to hinge bar-side locating pins (33), or **in that** the tool plate (19) is formed by a punching plate which, on edge regions which lie opposite one another in the circumferential direction of the rotary cylinder (3), has register recesses (34) which are assigned to hinge bar-side locating pins (33).

16. Device according to one of the preceding claims, **characterized in that** the hinge bars (20, 21) are arranged on the base plate (10) in such a way that, in the state of the base plate (10) in which it is clamped onto the rotary cylinder (3), they lie in a cylinder recess (13) of the rotary cylinder (3), which cylinder recess (13) receives the holding device (15, 16).

17. Hinge bar having at least one of the hinge bar features of the preceding claims for use in a device according to one of the preceding claims.

## Revendications

1. Dispositif de perforation et/ou de rainage et/ou de découpage pour presses rotatives et/ou pour imprimantes rotatives, qui présente un cylindre rotatif avec un dispositif de fixation (11, 12) au moyen duquel une plaque de base (10) en un matériau flexible et de dimension stable est fixée sur le cylindre rotatif (3), des baguettes de fixation espacées dans la direction périphérique du cylindre rotatif (3) étant en outre prévues, au moyen desquelles une plaque d'outil flexible (19) portant au moins un outil de traitement (52) est fixée au cylindre rotatif (3) de telle sorte que celle-ci repose directement ou indirectement sur la plaque de base (10), **caractérisé en ce que** les baguettes de fixation sont à chaque fois formées par au moins une baguette formant charnière à plusieurs branches (17, 18), qui présente une première branche de charnière (20) au moyen de laquelle la baguette formant charnière (17, 18) est fixée au dispositif de fixation (11, 12) et/ou à la plaque de base (10), et
**en ce qu'**une deuxième branche de charnière (21) est prévue, laquelle est connectée de manière articulée par le biais d'un axe de charnière (23) à la première branche de charnière (20) de telle sorte que dans l'état replié l'une sur l'autre et/ou rabattu l'une sur l'autre des branches de charnière (20, 21), la plaque d'outil (19) soit serrée et/ou reçue entre celles-ci.

2. Dispositif selon la revendication 1, **caractérisé en ce que** les branches de charnière (20, 21) peuvent être encliquetées de manière amovible l'une avec l'autre au moyen d'une connexion par encliquetage (32).

3. Dispositif selon la revendication 2, **caractérisé en ce qu'**au moins un accumulateur de force (29), en particulier au moins un élément de ressort, est prévu, lequel précontraint les branches de charnière (20, 21) dans l'état rabattu l'une sur l'autre dans la direction de l'engagement d'encliquetage, et
**en ce que** la deuxième branche de charnière (21) peut être déplacé(e) à l'encontre de la force de l'au moins un accumulateur de force (29) afin d'amener celle-ci en et/ou hors d'engagement d'encliquetage avec la première branche de charnière (20).

4. Dispositif selon la revendication 3, **caractérisé en ce que** l'au moins un accumulateur de force (29) est intégré dans la connexion articulée de charnière entre les branches de charnière (20, 21) constituant l'axe de charnière (23), en particulier dans au moins une zone libre d'axe de charnière (28) du côté de l'axe de charnière et libérant une voie de déplacement (27) dans la direction longitudinale de l'axe de charnière.

5. Dispositif selon la revendication 3 ou la revendication 4, **caractérisé en ce que** des parties d'articulation (24, 25) espacées à chaque fois l'une de l'autre sont réalisées au niveau des branches de charnière (20, 21), lesquelles viennent en prise au moins en partie autour d'une tige de charnière (22) constituant l'axe de charnière (23),
**en ce que** les parties d'articulation (24, 25) des branches de charnière (20, 21) connectées l'une à l'autre de manière pivotante sont décalées l'une par rapport à l'autre de telle sorte que celles-ci viennent en prise à chaque fois autour de régions partielles de tige de charnière différentes et/ou à chaque fois une partie d'articulation (24) de la première branche de charnière (20) suit une partie d'articulation (25) de la deuxième branche de charnière (21),
**en ce que** les parties d'articulation (24, 25), par rapport à l'état encliqueté et rabattu l'une sur l'autre des branches de charnière (20, 21), vu dans la direction longitudinale de l'axe de charnière, sont disposées de telle sorte qu'entre les parties d'articulation (25) de la deuxième branche de charnière (21) et une partie d'articulation (24) de la première branche de charnière (20) située avant celle-ci dans la direction de déplacement (26) de la deuxième branche de charnière (21), soit réalisée une zone libre (28) du côté de la tige de charnière définissant une voie de déplacement (27), laquelle n'est saisie sur son pourtour par aucune partie d'articulation (24, 25), et
**en ce qu'**au moins dans l'une de ces zones libres (28) est disposé un accumulateur de force (29), en particulier un élément de ressort, de préférence autour de la région de partie de tige de charnière associée, qui précontraint la partie d'articulation respectivement associée (25) de la deuxième branche de charnière (21) dans la direction à l'écart de la partie d'articulation (24) de la première branche de charnière (20) située en avant dans la direction de déplacement (26) et par conséquent dans le sens opposé à la direction de déplacement (26), en particulier dans la direction de la partie d'articulation (24) de la première branche de charnière (20) située en arrière.

6. Dispositif selon l'une quelconque des revendications 3 à 5, **caractérisé en ce que** la connexion par encliquetage (32) présente au moins un crochet d'encliquetage (30) qui fait saillie depuis la première branche de charnière (20) et qui est saisi de préférence par engagement par correspondance de formes par l'arrière dans l'état encliqueté par une région de bord (36) d'un évidement d'encliquetage (31) de la deuxième branche de charnière (21).

7. Dispositif selon la revendication 6, **caractérisé en ce que** l'au moins un crochet d'encliquetage (30) ou au moins un crochet d'encliquetage (30) présente une région de surface oblique en forme de rampe (37) associée à la région de bord (36) de l'évidement d'encliquetage (31), le long de laquelle la région de bord (36) de l'évidement d'encliquetage (31) glisse de manière guidée lors de son transfert dans l'engagement d'encliquetage, de telle sorte que simultanément la deuxième branche de charnière (21) soit déplacée à l'encontre de la force de l'au moins un accumulateur de force (29) par rapport à la première branche de charnière (20) dans la direction longitudinale de l'axe de charnière, la région de bord (36) de l'évidement d'encliquetage (31) à l'extrémité de la région de surface oblique en forme de rampe (37) s'encliquetant par sollicitation par force sous l'effet de la force de l'au moins un accumulateur de force (29) sous le crochet d'encliquetage associé (30) et venant en prise par l'arrière de préférence par engagement par correspondance de formes avec celui-ci.

8. Dispositif selon la revendication 6 ou la revendication 7, **caractérisé en ce que** plusieurs crochets d'encliquetage espacés les uns des autres (30), vu dans la direction longitudinale de l'axe de charnière, sont disposés sur la première branche de charnière (20) et/ou **en ce que** l'au moins un crochet d'encliquetage (30), vu dans la direction longitudinale de l'axe de charnière, est orienté de telle sorte que la région d'engagement par l'arrière du côté des crochets d'encliquetage, dans laquelle s'engage la région de bord (36) de l'évidement d'encliquetage (31), soit située dans la direction longitudinale de l'axe de charnière.

9. Dispositif selon l'une quelconque des revendications précédentes, **caractérisé en ce que** les branches de charnière (20, 21), dans leur état rabattu l'une sur l'autre, s'appliquent l'une contre l'autre également sans plaque d'outil (19) essentiellement dans une connexion d'appui plat et/ou s'appliquent contre la plaque d'outil (19) en serrant cette dernière dans une connexion d'appui plat, la deuxième branche de charnière (21) présentant de préférence un évidement et/ou un logement dans la région d'éléments et/ou de composants faisant saillie depuis la première branche de charnière (20).

10. Dispositif selon l'une quelconque des revendications précédentes, **caractérisé en ce que** la plaque d'outil (19) est fixée de manière amovible et/ou de manière déplaçable à l'intérieur de plages d'ajustement prédéfinies par rapport au cylindre rotatif (3), en particulier par rapport au dispositif de fixation (11, 12) et/ou par rapport à la plaque de base (10) et/ou par rapport à au moins une baguette de charnière (17, 18), et est à nouveau retenue de manière fixée en position après un déplacement au niveau du cylindre rotatif (3), en particulier au niveau du dispositif de fixation (11, 12) et/au niveau de la plaque de base (10) et/au niveau d'au moins une baguette de charnière (17,18).

11. Dispositif selon la revendication 10, **caractérisé en ce que**
a) au moins une baguette de charnière (17, 18) peut être déplacée par rapport au cylindre rotatif (3), en particulier par rapport au dispositif de fixation et/ou par rapport à la plaque de base (10), et la plaque d'outil (19) est connectée fixement et de manière inamovible et par conséquent fixée en position à la baguette de charnière respectivement associée (17, 18),
ou
b) la plaque d'outil est déplaçable par rapport à au moins l'une des baguettes de charnière et les baguettes de charnière sont connectées fixement et de manière inamovible au cylindre rotatif, en particulier au dispositif de fixation et/ou à la plaque de base,
ou
c) à la fois la baguette de charnière peut être déplacée par rapport au cylindre rotatif, en particulier par rapport au dispositif de fixation et/ou par rapport à la plaque de base, et la plaque d'outil peut être déplacée par rapport à au moins l'une des baguettes de charnière.

12. Dispositif selon la revendication 10 ou 11, **caractérisé en ce que** la première branche de charnière (20) pour un agencement de la plaque d'outil (19) pouvant être déplacé dans des plages d'ajustement prédéfinies et pouvant être ensuite à nouveau fixé, est fixée sur le dispositif de fixation (11, 12) et/ou sur la plaque de base (10) au moyen d'au moins une liaison par serrage et par surdimensionnement à la plaque de base (10) et/ou au dispositif de fixation (15, 16), lequel présente un évidement fileté (44) du côté du dispositif de fixation ou du côté de la plaque de base pour une tige filetée (45) d'un boulon de blocage (42), de préférence d'une vis de serrage ou d'un boulon de serrage, et auquel évidement fileté (44) est associé un évidement (43) de la première broche de charnière (20) présentant par rapport à celui-ci un surdimensionnement défini, lequel évidement, lorsque le boulon de blocage (42) est ouvert, permet un déplacement relatif de l'évidement de branche de charnière (43) par rapport à l'évidement fileté (44) et/ou par rapport à la tige filetée (45) du boulon de blocage (42) reçu à l'intérieur, une partie de tête (48) du boulon de blocage (42), qui présente un surdimensionnement par rapport à l'évidement de branche de charnière (43), lorsque le boulon de blocage (42) est serré, serrant fixement et fixant de ce fait en position la première branche de charnière (20).

13. Dispositif selon la revendication 12, **caractérisé en ce que** plusieurs goupilles d'ajustement (33) espacées les unes des autres, vu dans la direction longitudinale de l'axe de charnière, sont disposées sur la première branche de charnière (20), au niveau desquelles la plaque d'outil (19) peut être accrochée de manière amovible et/ou par engagement par correspondance de formes avec des évidements d'alignement associés (34).

14. Dispositif selon l'une quelconque des revendications 10 à 12, **caractérisé en ce que** la plaque d'outil présente, au niveau de ses régions de bord opposées dans la direction périphérique du cylindre, des évidements d'alignement qui présentent un surdimensionnement par rapport aux goupilles d'ajustement associées aux évidements d'alignement de la baguette de charnière, en particulier aux goupilles d'ajustement de la première branche de charnière associées aux évidements d'alignement, de telle sorte que la plaque d'outil, lorsque la baguette de charnière est ouverte, puisse être déplacée à l'intérieur de régions d'ajustement prédéfinies par rapport à la baguette de charnière et par conséquent par rapport au cylindre rotatif, en particulier par rapport à la plaque de base et/ou par rapport au dispositif de fixation et, après un déplacement, soit à nouveau serrée de manière fixée en position entre les branches de charnière.

15. Dispositif selon l'une quelconque des revendications précédentes, **caractérisé en ce que** la plaque d'outil est formée par une feuille d'appui, de préférence en matière plastique, sur laquelle peuvent être appliqués, en particulier par collage, des profils de traitement rehaussés, la feuille d'appui présentant au niveau de régions de bord opposées dans la direction périphérique du cylindre rotatif, des évidements d'alignement (34) qui sont associés à des goupilles d'ajustement (33) du côté de la baguette de charnière, ou **en ce que** la plaque d'outil (19) est formée par une tôle estampée qui présente, au niveau de régions de bord opposées dans la direction périphérique du cylindre rotatif (3), des évidements d'alignement (34) qui sont associés à des goupillez d'ajustement (33) du côté de la baguette de charnière.

16. Dispositif selon l'une quelconque des revendications précédentes, **caractérisé en ce que** les baguettes de charnière (20, 21) sont disposées au niveau de la plaque de base (10) de telle sorte qu'elles s'appliquent, dans l'état de la plaque de base (10) tendue sur le cylindre rotatif (3), dans un évidement de cylindre (13) du cylindre rotatif (3) recevant le disque de fixation (15, 16).

17. Baguette de charnière comprenant au moins l'une des caractéristiques de baguette de charnière selon les revendications précédentes pour l'utilisation dans un dispositif selon l'une quelconque des revendications précédentes.
